# EUROPÄISCHE PATENTSCHRIFT

(11) **EP 1 616 982 B1**
(45) Veröffentlichungstag und Bekanntmachung des Hinweises auf die Patenterteilung: **23.07.2008**
(21) Anmeldenummer: 04016579.7
(22) Anmeldetag: 14.07.2004
(51) Int. Cl.: D04B 15/68

(54) **Maschinenbildungssystem und Platine für ein solches**
System for stitch forming and an element therefor
Système pour la formation de maille et un élément pour un tel système

(43) Veröffentlichungstag der Anmeldung: 18.01.2006
(73) Patentinhaber: Groz-Beckert KG, 72458 Albstadt (DE)
(72) Erfinder: Stingel, Uwe, 72469 Messstetten (DE)
(74) Vertreter: Rüger, Barthelt & Abel Patentanwälte

(56) Entgegenhaltungen:
- DE-A- 2 604 433
- DE-A- 3 143 872
- GB-A- 483 327
- GB-A- 1 013 979
- GB-A- 191 212 462
- US-A- 1 877 503
- US-A- 3 978 689
- US-A- 4 621 506
- US-A- 4 637 228
- US-B1- 6 381 992
- PROF. DIPL.-ING K. P. WEBER: "Die Wirkerei und Strickerei" 1981, MELLIAND , XP002303287 * Seite 48 *

## Beschreibung

Die Erfindung betrifft ein beispielsweise als Stricksystem einzusetzendes Maschenbildungssystem, das zumindest eine, vorzugsweise jedoch eine Vielzahl von Schiebernadeln enthält. Des Weiteren betrifft die Erfindung mindestens eine Platine zur Integration in ein solches Stricksystem.

Es sind grundsätzlich Maschenbildungssysteme mit Schiebernadeln von Maschenbildungssystemen mit Zungennadeln zu unterscheiden. Beide werden in entsprechenden Strickmaschinen zur Herstellung so genannter Ware (Strickware) benutzt und haben dabei jeweils ihre spezifischen Vor- und Nachteile. Schiebernadeln haben grundsätzlich einen fremdgesteuerten Schieber, der zum Öffnen und Schließen des Hakens dient. Der Schieber wird von dem Schloss des Stricksystems betätigt, so dass in dieser Hinsicht vollkommen kontrolliertes Arbeiten zu erwarten ist. Zungennadeln nutzen hingegen eine schwenkbar gelagerte Zunge zum Öffnen und Schließen des Hakens. Die Zungenbewegung ist in der Regel nicht fremdgesteuert, d.h. nicht unmittelbar von dem Schloss der Strickmaschine kontrolliert. Die Bewegung ergibt sich vielmehr in der Regel aus einem Zusammenspiel der auf die Zunge einwirkenden Kräfte, die von der Beschleunigung der Nadel, ggf. von zur Nadelbetätigung vorgesehenen Bürsten und von den über die Nadel laufenden Maschen herrühren.

Zungennadeln haben sich insbesondere zur Herstellung so genannter plattierter Ware etabliert. Bei plattierter Ware wird das Gestrick aus zwei Fäden, beispielsweise einem elastischen Monofil und einem Plattierfaden, beispielsweise einem Wollfaden oder dergleichen, erzeugt, wobei diese beiden Fäden gemeinsam verstrickt werden. Dabei gilt es, Plattierfehler zu vermeiden. Plattierfehler entstehen beispielsweise wenn der Grundfaden und der Plattierfaden, die gemeinsam von dem Haken einer Stricknadel aufgenommen sind, beim Strickprozess ihren Platz bzw. ihre Position tauschen. Um diese Plattierfehler zu vermeiden werden die zum Plattieren verwendeten Fäden möglichst lange, d.h. bis kurz vor dem Haken, getrennt zugeführt. Hier sind Zungennadeln im Vorteil. Das Schließen des Hakens erfolgt durch eine Schwenkbewegung der Zunge, wobei die im Haken gefangenen Fäden (Grundfaden und Plattierfaden) schon mit der einschwenkenden Zunge in Berührung kommen und somit unterstützt und gehalten werden.

Bei Schiebernadeln ist dieser Prozess kritischer. Hier unterstützt der Schieber nicht das Einlegen des Fadens wie dies durch die Rotationsbewegung der Zunge bei einer Zungennadel der Fall ist. Aus diesem Grund können die zu plattierenden Fäden, bei einer Schiebernadel, nicht optimal zugeführt werden, wodurch ein sicheres Plattieren nicht mehr gewährleistet ist.

Wegen der an sich vollkommen kontrollierten Bewegung der Schiebernadel insbesondere auch beim Öffnen und Schließen des Hakens hat die Schiebernadel inhärente Vorteile. Durch die oben am Beispiel des Plattierens geschilderten Nachteile beim Fangen von Fäden sind jedoch spezifische Rücksichten zu nehmen.

Aus der GB-A-483 327 ist ein Stricksystem mit einem Nadelbett und mehreren Zungennadeln bekannt, die in Nadelkanälen des Nadelbetts eine hin und her gehende Bewegung ausführen. Die Zungennadel weist an ihrer Rückseite einen schwenkbar gelagerten Hebel auf, der sich an Sägezähnen eines entsprechenden Steuerelements abstützt und der Nadel außer ihrer Längsbewegung noch eine Querbewegung erteilt.

Die DE-A-2604433 offenbart Strickwerkzeuge in Form einer Nadel und einer Einschließplatine, die an der Nadel schwenkbar gelagert ist. Die Nadel selbst vollführt lediglich eine hin und her gehende Bewegung während die Einschließplatine eine Schwenkbewegung vollführen kann.

Aus der US-A-1 877 503 ist ein Stricksystem mit einem Nadelbett und Stricknadeln bekannt, die eine hin und her gehende Längsbewegung vollführen. An ihrem Nadelrücken weisen sie einen Vorsprung auf, dem eine Ausnehmung in dem Nadelbett zugeordnet ist. Der Vorsprung greift normalerweise in diese Ausnehmung. Wird die Nadel soweit zurückgezogen, dass der Vorsprung die Ausnehmung verlässt, drängt der Vorsprung die Nadel von dem Boden des Nadelkanals weg. Somit bildet der Boden des Nadelbetts ein Steuerprofil für die Stricknadel.

Die GB 10462 offenbart ein Nadelbett mit einem Stricksystem, das aus Nadeln besteht, denen Platinen zugeordnet sind. Die Nadeln sind längs verschiebbar in dem Nadelbett gelagert. Die Platinen sind um ein Drehzentrum schwenkbar gelagert. Sie untergreifen mit einem Hebelarm die Nadel. In einer ersten Betriebsposition liegt das Nadelende vollflächig an der Platine an. In einer zweiten Betriebsposition ist die Platine geschwenkt. Sie hebt das Nadelende von dem Boden der Nadelführungsnut des Nadelbetts ab und steht mit der Nadel punktuell in Berührung.

Aus der US-PS 4 637 228 ist ein Stricksystem bekannt, bei dem eine Nadel im Nadelbett längs verschiebbar geführt ist, wobei die Nadel in einem Abstand zu dem Boden der Nadelführungsnut steht. Durch eine schwenkbare Platine kann die Nadel mittig an den Boden angedrückt werden, wodurch sie sich durchbiegt und an ihrem hakenseitigen Ende eine entsprechende Kippbewegung vollführt.

Um der Nadel eine solche Zusatzbewegung zu erteilen, ist es aus der US 1 877 503 außerdem bekannt, die Nadel an ihrem Nadelrücken mit einem Höcker zu versehen. Dieser fasst in eine im Nutboden des Nadelführungskanals vorgesehene Ausnehmung. Wird die Nadel im Laufe ihrer Längsbewegung soweit verschoben, dass der Höcker aus der Ausnehmung herausgedrängt wird, verbiegt sich die Nadel entsprechend und führt damit eine Kippbewegung aus.

Die GB 483 327 offenbart ein Stricksystem mit einer Nadel, die an ihrem Nadelrücken eine Rastnase aufweist. Diese kann mit einer Zahnstange zusammenwirken, über die sie im Vorwärtshub widerstandslos hinweg gleitet. Im Rückwärtshub greift die Rastnase jedoch in die Zahnstange und stellt sich auf, um dadurch die Nadel von dem Boden des Nadelführungskanals weg zu drängen.

Aus der US 4 621 506 ist wiederum ein Stricksystem mit einer Nadel bekannt, die an ihrem hakenfernen Ende einen rückenseitigen Vorsprung aufweist. Dieser sitzt normalerweise in einer Ausnehmung des Nadelbetts. Wird die Nadel ausgetrieben, läuft dieser Vorsprung an einer Rampe an, wodurch das hintere Ende der Nadel angehoben wird.

Davon ausgehend ist es Aufgabe der Erfindung, einen Weg zu weisen, die Anwendungsmöglichkeiten von Schiebernadeln und gegebenenfalls auch Zungennadeln zu erweitern. Die Erweiterung der Anwendungsmöglichkeiten kann sich auf die Erhöhung der Strickgeschwindigkeit, die Stabilisierung des Strickvorgangs, die Verbreiterung des Anwendungsspektrums, die Reduzierung von Strickfehlern, die Verminderung der Abhängigkeit des ordnungsgemäßen Strickbetriebs von äußeren Parametern, und ähnliches richten.

Diese Aufgabe wird mit dem Maschenbildungssystem nach Anspruch 1 sowie im speziellen mit der Platine nach Anspruch 5 gelöst.

Das erfindungsgemäße Maschenbildungssystem enthält zumindest eine, vorzugsweise aber eine Vielzahl von Schiebernadeln oder auch Zungennadeln, die sowohl in Nadellängsrichtung als auch in einer zusätzlichen Richtung bewegbar sind. Der Haken einer solchen in zwei Richtungen bewegbaren Schiebernadel kann, anders als bei einem bisherigen Maschenbildungssystem nicht nur auf einer linearen Bahn hin- und hergehend sondern auf vielfältigen anderen Bahnen bewegt werden. Beispielsweise kann er im einfachsten Fall auf einer gekrümmten oder abschnittsweise bogenförmigen Bahn hin- und hergehend bewegt werden. Des Weiteren ist es möglich, den Haken auf einer schleifenförmigen, d.h. auf einer eine Fläche umschließenden Bahn zu führen. Der Haken kann somit regelrechte Fadenfangbewegungen ausführen, was zur Erhöhung der Strickgeschwindigkeit, zur Verbesserung der Plattiersicherheit bei zweifädigen Gestricken, zur Verminderung der erforderlichen Hakengröße und zu sonstigen Vorteilen führen kann.

Auch bei der Anwendung der erfindungsgemäßen zweiten Bewegungskomponente bei Zungennadeln können sich Vorteile z.B. hinsichtlich der Sicherheit des Fangens und der Zuordnung (Beibehaltung der Reihenfolge) von Fäden ergeben.

Im einfachsten Fall weist die Schiebernadel des neuartigen Maschenbildungssystems zwei Bewegungskomponenten, nämlich eine lineare Bewegung in einer ersten Richtung und eine durch eine Schwenkbewegung erzielte Bewegung zumindest des Hakens der Schiebernadel in einer zweiten Richtung auf. Mit einfachen Worten, die Schiebernadel kann sowohl längs verschoben als auch geschwenkt werden. Die Schiebernadel kann dabei in einem Nadelkanal eines Nadelbetts einer Strickmaschine gelagert sein, wobei die Schwenkachse in dem Nadelbett vorzugsweise ortsfest definiert ist. Sie erstreckt sich beispielsweise quer durch alle Nadelkanäle. Die Schwenkbewegung kann auf einige Grad, beispielsweise 5° oder weniger beschränkt sein. Aufgrund der normalerweise vorhandenen relativ großen Länge einer Schiebernadel kann der Schwenkhub Bewegungen des Hakens verursachen, die in der Größenordnung seiner eigenen Abmessungen liegen. Daraus wird ersichtlich, dass schon eine relativ geringe Schwenkbewegung erheblichen Einfluss auf den Maschenbildungsvorgang haben kann.

Die zusätzliche Bewegung der Schiebernadel in ihrer zweiten Richtung als Schwenk- oder Linearbewegung ist vorzugsweise senkrecht zu dem Nadelrücken der Schiebernadel orientiert. Die Verbesserung des Einfangens des Fadens ergibt sich dann beispielsweise, indem sich der Haken beim Einfangen des Fadens auf den Faden zu bewegt. Die Verbesserung des Maschenbildungssystems mit Schiebernadel hinsichtlich des sichereren Einfangens des Fadens hebt viele bislang mit der Schiebernadel in Verbindung gebrachten Nachteile auf. Beispielsweise wird es je nach Einsatzfall möglich, die Arbeitsgeschwindigkeit der Schiebernadel zu steigern, plattierte Ware mit größerer Sicherheit zu erzeugen und auch sonst Anwendungsfälle zu erschließen, bei denen das Einfangen von Fäden erschwert war. Das sicherere Einfangen von Fäden nun kombiniert mit der kontrollierten Bewegung des Schiebers der Schiebernadel und somit mit dem kontrollierten Öffnen und Schließen des Hakens, kann auch zu unter schwierigen Bedingungen schnell arbeitenden und somit hoch produktiven Maschenbildungssystemen führen.

Die Bewegung der Schiebernadeln in erster Richtung (Nadellängsrichtung) wird vorzugsweise in herkömmlicher Weise durch einen Fuß der Schiebernadel und ein Schloss bewirkt, das mit dem Fuß in Eingriff steht. Die Bewegung der Schiebernadel in der zweiten Richtung, beispielsweise in Form einer Schwenkbewegung, wird vorzugsweise durch eine Platine bewirkt, an der die Schiebernadel beispielsweise mit ihrem Nadelrücken anliegt. Die Platine ist dann in dem Nadelkanal eines Nadelbetts angeordnet. Sie weist der Schiebernadel eine schmale Gleitfläche zu, an der die Schiebernadel mit ihrem Nadelrücken anliegen kann. Die Gleitfläche bestimmt somit die Längsausrichtung der Schiebernadel. Eine Verlagerung oder Verschwenkung der Platine in dem Nadelkanal führt somit ebenso zu einer Verlagerung oder Verschwenkung der Schiebernadel.

Vorzugsweise ist die Platine schwenkbar gelagert und mit einem Schwenklager versehen oder verbunden. Die Schwenkpositionierung der Platine kann durch Steuermittel an der Platine, z.B. einen Steuerfuß, und in Verbindung mit Steuermitteln an der Stickmaschine, z.B. ein Schloss erfolgen. Es ist auch möglich, die Positionierung der Platine durch gesonderte Schieber vorzunehmen, die wiederum von einem Steuermittel der Strickmaschine gesteuert werden. Die Schwenkbewegung der Schiebernadel beträgt vorzugsweise lediglich einige Grad. Ebenso vollführen die Füße der Schiebernadel und ihres Schieber eine geringe Schwenkbewegung. Diese kann in der Regel vom Spiel innerhalb des Nadelschlosses aufgenommen werden. Bedarfsweise können diese etwas ballig ausgebildet sein. Es ist des Weiteren auch möglich, die entsprechenden Kurvenflächen des Schlosses jeweils mit einer der Schwenkposition der Nadel entsprechenden Neigung zu versehen. Dies ist deshalb möglich, weil zwischen Austriebsposition und Neigungsposition der Schiebernadel ein eindeutiger und festgelegter Zusammenhang besteht.

Der Platine wie auch der Schiebernadel kann eine Vorspanneinrichtung zugeordnet sein, die beispielsweise durch geeignete Federn gebildet wird. Diese können die Schiebernadel und/oder die Platine in einer vorgewählten Richtung vorspannen, um die Positionierung der Schiebernadel und der Platine zu erleichtern.

Weitere Einzelheiten vorteilhafter Ausführungsformen der Erfindung ergeben sich aus der Zeichnung, der Beschreibung oder aus Ansprüchen.

In der Zeichnung sind Ausführungsbeispiele der Erfindung veranschaulicht. Es zeigen:
- Figur 1: mehrere Schiebernadeln eines Maschenbildungssystems beim Strickvorgang mit zwei zugeführten Fäden und einem an den Schiebernadeln hängenden Gestrick in schematischer Darstellung,
- Figur 2: eine Schiebernadel des Maschenbildungssystems nach Figur 1 in schematischer und ausschnittsweiser Seitenansicht mit symbolischer Darstellung seiner Bewegungskurve,
- Figur 3: ein Maschenbildungssystem in schematisierter, ausschnittsweiser, vertikal geschnittener Darstellung,
- Figur 4: ein Maschenbildungssystem mit federnd vorgespannter Platine unter Weglassung der Darstellung der Schiebernadel in schematisierter, ausschnittsweiser Vertikalschnittdarstellung,
- Figur 5: eine abgewandelte Ausführungsform eines Maschenbildungssystems unter Weglassung der Schiebernadel mit Steuerschieber zur Betätigung der Schwenkbewegung der Platine in schematisierter, ausschnittsweiser Vertikalschnittdarstellung,
- Figur 6: das Nadelbett, die Schwenkplatine und das Schloss eines Stricksystems in schematisierter Vertikalschnittdarstellung und
- Figur 7: ein Stricksystem mit Strickzylinder und Rippscheibe und schwenkbar gelagerten Schiebernadeln in schematisierter Vertikalschnittdarstellung.

In Figur 1 ist ein Maschenbildungssystem 1 schematisiert und ausschnittsweise veranschaulicht, das zur Herstellung gestrickter Ware dient und somit auch als Stricksystem bezeichnet werden kann. Das Maschenbildungssystem 1 weist mehrere Schiebernadeln 2, 3, 4 sowie weitere nicht veranschaulichte Schiebernadeln auf, die im Wesentlichen gleich ausgebildet sind. Die Schiebernadel 2 weist, wie auch alle übrigen Schiebernadeln, einen Nadelkörper 5 (siehe Figur 3) mit einem daran ausgebildeten Schaft 6 auf, der endseitig in einem Haken 7 ausläuft. Außerdem weist die Schiebernadel 2 einen Schieber 8 auf, der als Schließglied für einen von dem Haken 7 umschlossenen Hakeninnenraum 9 dient, wie am ehesten aus Figur 2 ersichtlich ist. Der Schieber 8 ist relativ zu dem Schaft 6 in der von dem Schaft 6 festgelegten Längsrichtung bewegbar. Er kann dazu in oder an dem Schaft 6 gelagert sein. Beispielsweise kann der Schaft 6 mit einem Schieberschlitz versehen sein.

Der Schieber 8 ist mit einem Schieberfuß 11 versehen oder verbunden, der mit dem nicht weiter veranschaulichten Schloss einer Strickmaschine in Eingriff steht. Ebenso ist der Nadelkörper 5 mit einem Nadelfuß 12 versehen, der ebenfalls mit dem Schloss der Strickmaschine in Eingriff steht. Durch die Bewegung des Schieberfußes 11 und des Nadelfußes 12 kann die Schiebernadel 2 in einer ersten Richtung L bewegt werden, die in Figur 2 durch einen Pfeil markiert ist und die mit der Nadellängsrichtung übereinstimmt.

Zu dem Maschenbildungssystem 1 gehört des Weiteren eine Platine 14, die gemeinsam mit der Schiebernadel 2 in einem Nadelkanal 15 eines Nadelbetts 16 angeordnet ist. Der Nadelkanal 15 weist zwei zueinander parallele, nicht weiter veranschaulichte Flanken auf und bildet eine schmale Nut. Zwischen den beiden Flanken sind die Schiebernadel 2 und die Platine 14 gehalten. Die Platine 14 ist dabei zwischen dem Nadelrücken 17 und dem Boden 18 des Nadelkanals 15 angeordnet. Sie weist eine dem Nadelrücken 17 zugewandte schmale Gleitfläche 19 auf, die streifenartig und oben, insbesondere in Nadellängsrichtung gerade ausgebildet ist und an der der Nadelrücken 17 anliegt. Die Gleitfläche 19 bildet somit eine Positionier- und Lagerfläche für die Schiebernadel 2. Sie kann zusammenhängend oder ein- oder mehrfach unterbrochen ausgebildet sein.

Die Platine 14 bildet eine Wippe, die in dem Nadelkanal 15 schwenkbar gelagert ist. Dazu dient ein Schwenklager 21, das beispielsweise durch eine sich quer durch den Nadelkanal 15 erstreckende Feder 22 gebildet sein kann. Die Feder 22 kann beispielsweise als federnder Ring, federndes Rohr oder auch als Schraubenfeder ausgebildet sein. Sie kann in jeden Nadelkanal 15 individuell eingelegt sein, wie auch in einer alle Nadelkanäle 15 durchquerenden Bohrung oder Nut mit ausgerundetem Boden sitzen. Die Platine 14 weist eine bogenförmig berandete Ausnehmung 23 auf, mit der sie spielarm auf der Feder 22 sitzt. Von der Ausnehmung 23 weg erstrecken sich Schmalseiten 24, 25 der Platine 14, die miteinander einen stumpfen, von 180° wenig verschiedenen Winkel einschließen. Ansonsten ist die Platine 14 als flaches Blechteil ausgebildet. Vorzugsweise an dem in Figur 3 unteren von dem Haken 7 abliegenden Ende ist die Platine 14 mit einem Platinenfuß 26 versehen, der zur Einstellung der Schwenkposition der Platine 14 dient. Durch das Schwenken der Platine 14 wird auch die Schiebernadel 2 und insbesondere deren Haken 7 in einer zweiten, hier als Schwenkrichtung S bezeichneten, Richtung bewegt. Diese ist in Figur 2 durch einen Pfeil markiert. Sie liegt parallel zu den Flachseiten der Schiebernadel 2. In Figur 3 ist entsprechend ein Pfeil P für die Bewegung des Platinenfußes 26 eingetragen.

Zu dem Maschenbildungssystem 1 kann des Weiteren eine Feder 27 gehören, die dazu dient, die Schiebernadel 2 an der Platine 14 in Anlage zu halten. Wenn das Nadelbett 16 als Nadelzylinder ausgebildet ist, wird die Feder 27 auch als Zylinderfeder bezeichnet. Sie kann sich um den gesamten Zylinder herum erstrecken und alle Nadeln erfassen oder lediglich mit ein oder mehreren Schiebernadeln in Anlage stehen.

Das insoweit beschriebene Maschenbildungssystem 1 arbeitet wie folgt:

Wie in Figur 1 veranschaulicht, werden die Schiebernadeln 2, 3, 4 nacheinander ausgetrieben und wieder eingezogen, um ein oder mehrere Fäden 28, 29 zu erfassen, die von Fadenführern 31, 32 in Fangposition gehalten werden. Figur 1 veranschaulicht die Zuführung zweier Fäden 28, 29 wobei der Maschenbildungsprozess entsprechend auch lediglich mit einem einzigen Faden oder auch mit mehreren Fäden durchgeführt werden kann. Die Schiebernadeln werden, wie Figur 2 veranschaulicht, zunächst in Längsrichtung L ausgetrieben und dann durch entsprechende Betätigung der Platine 14 etwas geschwenkt. Sie führen dabei eine Bewegung in Schwenkrichtung S aus, bei der der Hakeninnenraum 9 auf den Faden 28, 29 hin bewegt wird. Der Haken 7 wird dabei in Figur 2 in der Zeichenebene, d.h. in der Ebene bewegt, in der er insgesamt liegt. Durch die Schwenkbewegung des Hakeninnenraums 9 auf die Fäden 28, 29 zu werden diese sicher in den Hakeninnenraum 9 eingeführt. Der Schieber 8 kann nun den Hakeninnenraum schließen, indem er mit seinem Ende auf die Spitze des Hakens 7 zu bewegt wird. Außerdem kann der Rückhub der Schiebernadel 2 beginnen, der auch von einer Rückschwenkbewegung begleitet sein kann. Die Überlagerung der Bewegungen der Schiebernadel 2 sowohl in Längsrichtung L als auch in Schwenkrichtung S ergibt für jeden beliebigen Punkt des Hakens 7 einen Weg W, der in Figur 2 als gestrichelte Linie veranschaulicht ist. Wie ersichtlich, ist dieser Weg W schleifenartig ausgebildet, d.h. er schließt eine Fläche A ein. Eine Besonderheit des Maschenbildungssystems 1 liegt somit darin, dass die Haken 7 auf einem Weg bewegt werden, der wenigstens einen schleifenförmigen Abschnitt enthält. Unter Berücksichtigung der Drehbewegung eines Nadelträgers, z.B. eines Nadelzylinders, beschreibt der Haken 7 einen dreidimensionalen Fangbereich.

Figur 4 veranschaulicht eine Weiterbildung des Maschenbildungssystems 1 anhand des Nadelbetts 16 und der Platine 14. Mit Ausnahme der nachstehenden Erläuterungen gelten die vorstehenden Ausführungen entsprechend. Eine Besonderheit der veranschaulichten Ausführungsform ist die federnde Abstützung der Platine 14 durch eine Platinenfeder 33. Diese wirkt zwischen der wie vorstehend als Wippe ausgebildeten Platine 14 und dem Nadelbett 16. Sie ist in der Nähe des Platinenfußes 26 angeordnet und als Blattfeder ausgebildet. Sie kann an die Platine 14 angeformt oder einstückig mit dieser verbunden sein. Es ist auch möglich, eine gesonderte Blattfeder mittels einer Schweißverbindung an der Platine 14 zu befestigen. Des Weiteren kann sie in einem Schlitz der Platine 14 eingeklemmt sein. Es ist auch möglich, die Platinenfeder 33 als gesondertes Teil auszubilden oder mit dem Nadelbett 16 zu verbinden.

Die Platinenfeder 33 kann, wie die Ausführungsform nach Figur 5 veranschaulicht, auch an dem oberhalb des Schwenklagers 21 liegenden Teils der Platine 14 angreifen. Die Platinenfeder 33 kann wiederum Teil der Platine 14 oder als gesondertes Teil ausgebildet und mit der Platine 14 oder dem Nadelbett 16 verbunden sein. Der Platinenfuß 26 kann in weiterer Abwandlung des Ausführungsbeispiels durch eine Ringfeder 34 oder ein anderes geeignetes Federmittel, das den speziellen Platinenfuß 26 oder auch alle Platinenfüße 26 federbelastet, in einer Richtung vorgespannt sein. Damit hat die Platine 14 bei der Ausführungsform nach Figur 5 sowohl in Folge der Wirkung der Platinenfeder 33 als auch in Folge der Wirkung der Rindfeder 34 die Tendenz, in Uhrzeigerrichtung zu schwenken. Die tatsächliche Schwenkstellung kann dann mittels eines Keilschiebers 35 eingestellt werden, der mittels eines nicht weiter veranschaulichten Schieberfußes mit dem Schloss der Strickmaschine in Verbindung steht. Eine axiale Verschiebung des Keilschiebers 35 wird somit in eine Schwenkbewegung der Platine 14 umgesetzt. Auch dadurch lässt sich die vorstehend anhand von Figur 1 und 2 erläuterte Funktion, d.h. die Schwenkbewegung der Schiebernadel 2 erreichen.

Figur 6 veranschaulicht das Zusammenspiel zwischen einer Ausführungsform der Platine 14 und einem Schloss 36, das eine erste Steuerkurve 37 zur Bewegung der Schiebernadel 2 in ihrer ersten Richtung, eine Steuerkurve 38 für den Schieber und eine weitere Steuerkurve 39 zur Bewegung der Platine 14 aufweist. Der Platinenfuß 26 ist hier gekröpft ausgebildet, so dass die Steuerkurve 39 die Schwenkbewegung der Platine 14 vollständig kontrollieren kann. Sie weist dazu zwei gegenüber liegende Steuerflächen 41, 42 auf, zwischen denen der Steuerfuß 26 spielarm gehalten ist und die in bzw. gegen die Schwenkrichtung S orientiert sind. Die Platine 14 kommt ohne federnde Vorspannung aus. Zur Unterstützung kann jedoch auch eine Platinenfeder 33 nach einem der vorstehend diskutierten Beispiele vorgesehen sein.

Figur 7 veranschaulicht das Maschenbildungssystem 1 sowohl angewendet auf eine Rippscheibe als auch auf einen Nadelzylinder. Anstelle von Schiebernadeln sind Zungennadeln vorgesehen. Das in Figur 8 oben veranschaulichte Nadelbett 16 bildet die Rippscheibe 43 während das rechts veranschaulichte Nadelbett 16 den Nadelzylinder 44 bildet. Die Rippscheibe 43 und der Nadelzylinder 44 sind Teil einer Rundstrickmaschine. Sie weisen jeweils ihr eigenes Schloss 36 auf, das beispielsweise nach dem Ausführungsbeispiel nach Figur 6 ausgebildet ist. Der Maschenbildungsvorgang läuft im Wesentlichen wie bei einer herkömmlichen Rundstrickmaschine ab, wobei den Austreibe- und Einziehbewegungen der Zungennadeln 2 jeweils eine Schwenkbewegung in der zweiten Richtung S überlagert ist, so dass die Zungennadeln 2 einen Weg W beispielsweise nach Figur 2 durchlaufen.

Ein verbessertes Maschenbildungssystem 1, insbesondere für Schiebernadeln 2, geht davon aus, dass die Schiebernadel während des Strickvorgangs auf einem nicht linearen Weg bewegt wird. Je nach Ausführungsform kann dieser Weg eine Schleife sein, eine Schleife enthalten oder schleifenlos ausgebildet sein. Erreicht wird dies, indem der hin- und hergehenden Nadelbewegung eine Querbewegung überlagert wird, die beispielsweise durch eine schwenkbar gelagerte Platine gesteuert werden kann, die in dem Nadelkanal angeordnet ist und die Schwenkausrichtung der Schiebernadel 2 festlegt.

### Bezugszeichenliste:

- 1: Maschenbildungssystem
- 2, 3, 4: Strickwerkzeug/ Schiebernadeln
- 5: Nadelkörper
- 6: Schaft
- 7: Haken
- 8: Schieber
- 9: Hakeninnenraum
- 11: Schieberfuß
- 12: Nadelfuß
- 14: Platine
- 15: Nadelkanal
- 16: Nadelbett
- 17: Nadelrücken
- 18: Boden
- 19: Gleitfläche (Schmalseite)
- 21: Schwenklager
- 22: Feder
- 23: Ausnehmung
- 24, 25: Schmalseiten
- 26: Platinenfuß
- 27: Feder
- 28, 29: Fäden
- 31, 32: Fadenführer
- 33: Platinenfeder (Vorspanneinrichtung)
- 34: Ringfeder
- 35: Keilschieber
- 36: Schloss
- 37, 38, 39: Steuerkurve
- 41, 42: Steuerflächen
- 43: Rippscheibe
- 44: Nadelzylinder

- A: Fläche
- L: Längsrichtung / erste Richtung
- S: Schwenkrichtung / zweite Richtung
- W: Weg

## Patentansprüche

1. Maschenbildungssystem (1) mit wenigstens einem Strickwerkzeug (2), das einen endseitig einen Haken (7) tragenden Schaft (6) und ein Schließglied (8) aufweist, das bewegbar ist, um den Haken (7) zu öffnen und zu schließen, wobei das Strickwerkzeug (2) in dem Maschenbildungssystem (1) sowohl in einer mit der Längsrichtung des Strickwerkzeugs (2) übereinstimmenden ersten Richtung (L) als auch in einer zweiten Richtung (S) bewegbar ist, die zu der ersten Richtung (L) quer orientiert ist
wobei zu dem Maschenbildungssystem (1) ein Nadelbett (16) gehört, das für jedes Strickwerkzeug (2) einen als schmale Nut ausgebildeten Nadelkanal (15) aufweist, zwischen dessen parallelen Flanken das Strickwerkzeug (2) verschiebbar geführt ist, wobei sowohl die Bewegung des Strickwerkzeugs (2) in der ersten Richtung (L) als auch die Bewegung des Strickwerkzeugs (2) in der zweiten Richtung (S) parallel zu den Flanken festgelegt ist,
wobei in dem Nadelkanal (15) eine Platine (14, 45) schwenkbar angeordnet ist, die eine Schmalseite (19) aufweist,
wobei die Platine (14, 15) zur Verbindung mit einem Schwenklager (21) des Maschenbildungssystems (1) eingerichtet ist,
wobei
an der Schmalseite (19) der Platine (14, 15) ein an dem Strickwerkzeug (2) ausgebildeter Nadelrücken (17) in jeder Betriebsposition in Flächenanlage anliegt, um, wenn die Platine (14, 15) schwenkt, das Strickwerkzeug (2) in gleicher Richtung zu schwenken und dabei in der zweiten Richtung (S) zu bewegen.

2. Maschenbildungssystem nach Anspruch 1, **dadurch gekennzeichnet, dass** das Strickwerkzeug (2) eine Schiebernadel ist, deren Schließglied als Schieber (8) ausgebildet ist, der in Schaftlängsrichtung (L) bewegbar ist.

3. Maschenbildungssystem nach Anspruch 1, **dadurch gekennzeichnet, dass** das Strickwerkzeug (2) eine Zungennadel ist, deren Schließglied als Zunge ausgebildet ist, die um eine quer zu der Schaftlängsrichtung (L) orientierte Achse schwenkbar gelagert ist.

4. Maschenbildungssystem nach Anspruch 1, **dadurch gekennzeichnet, dass** die zweite Richtung (S) mit einer Hakenöffnungsrichtung übereinstimmt.

5. Platine für ein Maschenbildungssystem nach Anspruch 1, **dadurch gekennzeichnet, dass** die Platine (14) zur Lagerung des längs beweglichen Strickwerkzeugs (2) eine schmale Gleitfläche (19) aufweist, die mit dem an dem Strickwerkzeug (2) ausgebildeten Nadelrücken (17) in jeder Betriebsposition in Flächenanlage steht und die Platine zur Verbindung mit einem Schwenklager (21) des Maschenbildungssystems eingerichtet ist, wobei die Platine Steuermittel (26) aufweist, wobei das Maschenbildungssystem (1) eine Stelleinrichtung (36), die mit dem Steuermittel (26) zusammenwirkt, zur kontrollierten Bewegung der Gleitfläche (19) der Platine (14) aufweist, die die Schwenkposition des Strickwerkzeugs (2) übereinstimmend mit der Schwenkposition der Platine (14) festlegt.

6. Platine nach Anspruch 5, **dadurch gekennzeichnet, dass** sie wenigstens einen Platinenfuß (26) aufweist.

7. Platine nach Anspruch 5, **dadurch gekennzeichnet, dass** ihr eine Vorspanneinrichtung (33) zugeordnet ist.

## Claims

1. Stitch-forming system (1) with at least one knitting tool (2), which has a blade (6) bearing a hook (7) at one end and a closing member (8), which is movable in order to open and close the hook (7), wherein the knitting tool (2) in the stitch-forming system (1) is movable both in a first direction (L) consistent with the longitudinal direction of the knitting tool (2) and in a second direction (S), which is oriented transversely to the first direction (L),
wherein the stitch-forming system (1) includes a needle bed (16), which for each knitting tool (2) has a needle groove (15), which is configured as a shallow groove and between the parallel flanks of which the knitting tool (2) is displaceably guided, wherein both the movement of the knitting tool (2) in the first direction (L) and the movement of the knitting tool (2) in the second direction (S) is fixed parallel to the flanks,
wherein a sinker (14, 45), which has a narrow side (19), is arranged to pivot in the needle groove (15),
wherein the sinker (14, 15) is arranged for connection to a pivot bearing (21) of the stitch-forming system (1),
wherein a needle back (17) configured on the knitting tool (2) abuts against the narrow side (19) of the sinker (14, 15) over its surface in each operating position in order to pivot the knitting tool (2) in the same direction as the sinker when it pivots and thus move the knitting tool in the second position (S).

2. Stitch-forming system according to claim 1, **characterised in that** the knitting tool (2) is a compound needle, the closing member of which is configured as a slide (8), which is movable in the longitudinal direction of the blade (L).

3. Stitch-forming system according to claim 1, **characterised in that** the knitting tool (2) is a latch needle, the closing member of which is configured as a latch, which is disposed to pivot around an axis oriented transversely to the longitudinal direction of the blade (L).

4. Stitch-forming system according to claim 1, **characterised in that** the second direction (S) is consistent with a hook opening direction.

5. Sinker for a stitch-forming system according to claim 1, **characterised in that** for mounting the longitudinally movable knitting tool (2) the sinker (14) has a narrow slide surface (19), which stands in surface abutment against the needle back (17) configured on the knitting tool (2) in each operating position and the sinker is arranged to connect to a pivot bearing (21) of the stitch-forming system, wherein the sinker has control means (26), the stitch-forming system (1) having an adjusting means (36), which cooperates with the control means (26) for controlled movement of the slide surface (19) of the sinker (14), which defines the pivot position of the knitting tool (2) to be consistent with the pivot position of the sinker (14).

6. Sinker according to claim 5, **characterised in that** it has at least one sinker butt (26).

7. Sinker according to claim 5, **characterised in that** a biasing means (33) is associated with it.

## Revendications

1. Système de formation de mailles (1) comprenant au moins un outil de tricotage (2) présentant une tige (6) avec à une extrémité un crochet (7) et un organe de fermeture (8) qui peut se déplacer pour ouvrir ou fermer le crochet (7), l'outil de tricotage (2) pouvant se déplacer dans le système de formation de mailles (1) aussi bien dans une première direction (L) qui est la direction longitudinale de l'outil de tricotage (2) que dans une seconde direction (S) perpendiculaire à la première (L), étant précisé qu'
- au système de formation de mailles (1) appartient une planche des aiguilles (16) présentant, pour chaque outil de tricotage (2) un canal d'aiguille (15) sous la forme d'une rainure étroite avec des flancs parallèles entre lesquels peut coulisser l'outil de tricotage (2) dont le mouvement, qu'il soit parallèle à la première direction (L) ou à la seconde direction (S), s'effectue parallèlement aux flancs,
- dans le canal d'aiguille (15) peut basculer une platine (14, 45) qui présente un côté étroit (19),
- la platine (14, 45) est conçue pour être en liaison avec un palier basculant (21) du système de formation de mailles (1),
- sur le côté étroit (19) de la platine (14, 15), dans chaque position de fonctionnement, est en contact plat un dos d'aiguille (17) réalisé dans l'outil de tricotage (2) pour, quand la platine (14, 15) bascule, faire basculer l'outil de tricotage (2) dans la même direction et le déplacer alors dans la seconde direction (S).

2. Système de formation de mailles selon la revendication 1, **caractérisé en ce que** l'outil de tricotage (2) est un outil à tiroir dont l'organe de fermeture est constitué par un tiroir (8) qui peut se déplacer selon la direction longitudinale de la tige (L).

3. Système de formation de mailles selon la revendication 1, **caractérisé en ce que** l'outil de tricotage (2) est une aiguille à clapet, dont l'organe de fermeture est constitué par un clapet monté de manière à pouvoir basculer autour d'un axe orienté perpendiculairement à la direction longitudinale de la tige (L).

4. Système de formation de mailles selon la revendication 1, **caractérisé en ce que** la seconde direction (S) coïncide avec la direction d'ouverture du crochet.

5. Platine pour un système de formation de mailles selon la revendication 1, **caractérisée en ce que** la platine (14) présente, pour le montage de l'outil de tricotage (2) mobile longitudinalement, une portée de glissement (19) étroite qui, dans toutes les positions de fonctionnement, est en contact plat avec le dos d'aiguille (17) réalisé sur l'outil de tricotage (2), cette platine étant installée pour être en liaison avec un palier basculant (21) du système de formation de mailles (1) et présentant des moyens de commande (26) avec lesquels, pour contrôler le déplacement de la portée de glissement (19) de la platine (14), coopère un dispositif de réglage (36) du système de formation de mailles (1) qui fait concorder la position de basculement de l'outil de tricotage (2) avec la position de basculement de la platine (14).

6. Platine selon la revendication 5, **caractérisée en ce qu'**elle présente au moins un pied de platine (26).

7. Platine selon la revendication 5, **caractérisée en ce qu'**un dispositif de précontrainte (33) lui est associé.
